# EUROPÄISCHE PATENTSCHRIFT

(11) **EP 2 627 836 B1**
(45) Veröffentlichungstag und Bekanntmachung des Hinweises auf die Patenterteilung: **09.09.2015**
(21) Anmeldenummer: 12731491.2
(22) Anmeldetag: 06.07.2012
(51) Int. Cl.: E03D 9/00, E03D 13/00

(54) **VERWENDUNG EINES EINSATZS FÜR DIE ABLAUFÖFFNUNG EINES URINALS SOWIE URINAL MIT SOLCH EINEM EINSATZ**
USE OF AN INSERT FOR THE DRAINAGE OPENING OF A URINAL AND URINAL WITH SUCH AN INSERT
UTILISATION D'INSERT POUR ORIFICE D'ÉVACUATION D'UN URINOIR ET URINOIR AVEC UN TEL INSERT

(30) Priorität: 02.08.2011 DE 102011052369
(43) Veröffentlichungstag der Anmeldung: 21.08.2013
(73) Patentinhaber: Urimat Holding AG, 8832 Wollerau (CH)
(72) Erfinder: SCHMED, Arthur, CH-8832 Wollerau (CH); BALKAU, Werner, CH-8762 Schwändi bei Schwanden (CH)
(74) Vertreter: Müller, Eckhard
(86) Internationale Anmeldenummer: PCT/EP2012/063211
(87) Internationale Veröffentlichungsnummer: WO 2013/017373

(56) Entgegenhaltungen:
- WO-A1-2010/091862
- GB-A- 2 355 185

## Beschreibung

Die Erfindung betrifft die Verwendung eines Einsatzes gemäß dem Oberbegriff des Anspruchs 1 sowie ein Urinal in Kombination mit einem in die Ablauföffnung eingesetzten Einsatz.

Ein solcher, als Geruchsverschluss ausgebildeter Einsatz ist beispielsweise aus DE 10 2009 008 574 A1 bekannt. Der Geruchsverschluss ist mit einer Einlauffläche versehen, die mindestens eine durch eine aufgesetzte Abdeckhaube abgedeckte Ablauföffnung aufweist. Der weist eine Verschlusseinrichtung auf, die in einer Grundstellung, die strömungsmäßige Verbindung zwischen einem Ablauf und eine Ablauföffnung verschließt und die sich im Falle eines Einlaufens einer bestimmten Menge von Urin in den Ablauf öffnet. Die Verschlusseinrichtung weist mindestens zwei, das Volumen einer Kammer begrenzende Kammer-Teile auf, wobei der erste Kammer-Teil ein Membranteil ist, das sich bei einer vorgegebenen, sich in der Kammer ansammelnden Menge an Flüssigkeit von dem anderen, zweiten Kammer-Teil abhebt und die Strömungsverbindung zu der Ablauföffnung hin freigibt.

Ein anderer Geruchsverschluss für ein Trockenurinal ist beispielsweise aus der CH 694 274 A5 bekannt. Dieser Geruchsverschluss umfasst einen Topf, der im oberen Bereich in der Mitte einer ringförmigen Einlauffläche eine Öffnung aufweist, die durch eine Verschlusskappe verschlossen ist. Die Verschlusskappe wird über einen Schaft von unten gegen den Rand der ringförmigen Einlauffläche gedrückt. Dieser verschlossene Zustand wird durch einen Magneten, der sich am unteren Ende des Schaftes befindet, und einen weiteren Magneten, der im Boden des Topfes eingesetzt ist, aufrechterhalten, indem sich die beiden Magnete gleicher Polarität abstoßen. Wenn sich eine ausreichende Menge an Urin und/oder Spülwasser auf der Verschlusskappe ansammelt, wird diese nach unten gedrückt, so dass die Flüssigkeit ablaufen kann.

Eine andere Art eines als Geruchsverschluss ausgebildeten Einsatzes für ein Urinal ist aus der EP 1 076 739 B1 bekannt. Bei diesem Geruchsverschluss wird anstelle der Verschlusskappe ein Schwimmkörper eingesetzt, der durch den Flüssigkeitsstand in dem Einsatz aufschwimmt und sich in die Öffnung der ringförmigen Einlauffläche einlegt.

Derartige, als Geruchsverschluss ausgebildete Einsätze werden in Trockenurinalen verwendet und dienen dazu, den Ablauf in das Abwasserrohrleitungsnetz so zu verschließen, dass das Austreten von Gerüchen aus den Abwasserrohren vermieden wird. Darüber hinaus sollen derartige Geruchsverschlüsse gewährleisten, dass sie Urin vollständig zu dem Ablauf hin abführen, damit keine Rückstände im Bereich des Geruchsverschlusses verbleiben. Eine Wasserspülung, wie bei traditionellen Urinalen erfolgt nicht, wodurch Frischwasser eingespart wird. Zusätzlich können auf die Einlauffläche des Geruchsverschlusses Reinigungssteine aufgelegt werden, die sich unter der Einwirkung von Urin auflösen und so eine reinigende und desinfizierende Wirkung entfalten.

Aus EP 1 382 758 A2 ist ein Trockenurinal mit mechanischem Geruchsverschluss und mit spülrandlosen Becken bekannt. Bei diesem Trockenurinal verschließt ein Membranventil in einer ersten Stellung den Ablauf flüssigkeits- bzw. gasdicht. Das Membranventil ist in eine zweite Stellung überführbar, in der der Urin durch das Membranventil abfließen kann. Um die Reinigung des als Trockenurinal betriebenen Urinals zu vereinfachen, wird das Urinal und das nachfolgende Rohrsystem mittels eines fremdgesteuerten Spülsystems in vorgebbaren Zeitintervallen mit Spülwasser durchspült. Zu diesem Zweck ist das Becken mit einem speziellen Spülwasserverteiler versehen, der das Spülwasser im spülrandlosen Becken gezielt verteilt. Ganz explizit wird darauf hingewiesen, dass dieses Urinal nicht mit einem Spülrand versehen werden soll. Dies insbesondere, um einen variablen Abstand zwischen Zulauf und Ablauf des Spülwasseranschlusses zu erzielen.

Weitere Einsätze beziehungsweise Urinale sind aus der WO 2013/091862 A1 oder GB 2355185 A bekannt. Der aus der erstgenannten Druckschrift bekannte Geruchsverschluss weist eine Abdeckhaube auf, die einen Reinigungsstein abdeckt. Ein Abgeben einer Flüssigkeit durch Öffnungen in der Abdeckhaube ist nicht offenbart. Bei den in der zweitgenannten Druckschrift offenbarten Öffnungen handelt es sich um Lüftungsöffnungen, welche dafür vorgesehen sind, den Raum unterhalb der Abdeckhaube zu belüften. Auch diese Druckschrift gibt keinen Hinweis darauf, durch die Öffnungen eine Flüssigkeit abzugeben. Der vorliegenden Erfindung liegt die Aufgabe zu Grunde, eine Möglichkeit zur Reinigung, insbesondere Zwischenreinigung, sowie zur Desinfektion, eines Urinals, insbesondere eines Trockenurinals, anzugeben.

Die Aufgabe wird mit den Merkmalen des Anspruchs 1 gelöst.

Die erfindungsgemäße Verwendung hat den Vorteil, dass eine einfache und zuverlässige Möglichkeit zum Ausbringen einer Reinigungs-/oder Desinfektionsflüssigkeit auf die Beckenfläche eines Urinals, in dessen Ablauföffnung der erfindungsgemäße Einsatz eingefügt ist, geschaffen ist. Insbesondere kann der erfindungsgemäß Einsatz vorteilhaft auch derart ausgebildet sein, dass bereits existierende Urinale, insbesondere Trockenurinale, derart nachgerüstet werden können, dass ein - vorzugsweise elektronisch gesteuertes - Ausbringen einer Reinigungs- und/oder Desinfektionsflüssigkeit auf die Beckenfläche möglich ist.

Die erfindungsgemäße Verwendung bietet darüber hinaus den Vorteil, dass das Urinal außer der Ablauföffnung keine weiteren Öffnungen in der Beckenfläche, durch die hindurch die Reinigungs- und/oder Desinfektionsflüssigkeit eingebracht werden kann, aufweisen muss. Insbesondere kann auf in der Beckenfläche angeordnete Spül- oder Sprühköpfe sowie auf einen Spülrand verzichtet werden. Dies hat insbesondere den Vorteil, dass die Beckenfläche geschlossen sein kann und demgemäß frei von Öffnungen oder Kanten bleiben kann, in denen sich Verschmutzungen ansammeln können. Darüber hinaus ist eine solche Beckenfläche vom Reinigungspersonal besonders einfach reinigbar, weil die Beckenfläche leicht ausgewischt werden kann, ohne dass um zusätzliche Spül- oder Sprühköpfe herum gewischt werden muss.

Der erfindungsgemäße Verwendung hat den besonderen Vorteil, dass die zeitlichen Abstände der vom Reinigungspersonal durchzuführende Reinigungen erheblich vergrößert werden kann, weil mittels des erfindungsgemäßen Einsatzes zeitgesteuert und/oder in jeweils nach einer bestimmten Anzahl von Benutzungen - vorzugsweise automatisch gesteuert - Zwischenreinigungen ausgeführt werden können.

Bei einer vorteilhaften Ausführung ist der Einsatz als Einlauf, durch den hindurch Urin ablaufen kann, ausgebildet. Alternativ kann auch vorgesehen sein, dass der Einsatz einen Einlauf aufweist, durch den hindurch Urin ablaufen kann.

Bei einer besonders vorteilhaften Ausführung weist der Einsatz einen Geruchsverschluss auf oder ist Teil eines Geruchsverschlusses. In ganz besonders vorteilhafter Weise kann vorgesehen sein, dass der Einsatz einen Geruchsverschluss aufweist oder als Teil eines Geruchsverschlusses ausgebildet ist, durch den hindurch in ein Becken eingebrachter Urinal derart vollständig abläuft, dass das Urinal, in den der Einsatz eingefügt ist, als Trockenurinal betreibbar ist.

Die vorgenannten Ausführungen, bei denen der Einsatz eine Mehrfachfunktion hat, können in vorteilhafter Weise besonders kompakt ausgebildet werden. Insbesondere bei diesen Ausführungen wird für die Umsetzung der Funktion eines Ausbringens von Reinigungs- und/oder Desinfektionsflüssigkeit nicht notwendigerweise zusätzlicher Bauraum beansprucht.

Bei einer besonders vorteilhaften Ausführungsform ist die Auslassöffnung als Düse ausgebildet. Insbesondere kann vorteilhaft vorgesehen sein, dass die Auslassöffnung als Ringdüse ausgebildet ist.

Bei einer ganz besonders vorteilhaften Ausführungsform, die besonders gut an die jeweiligen Form und/oder Abmessungen der Beckenfläche eines Urinals anpassbar ist, sind die Größe und/oder die Form der Auslassöffnung einstellbar. Alternativ oder zusätzlich kann vorteilhaft auch vorgesehen sein, dass die Winkelstellung der Auslassöffnung relativ zu einem Urinal, in das der Einsatz eingesetzt ist, einstellbar ist.

Im Hinblick auf eine Anpassbarkeit an die jeweilige Form und/oder Größe der Beckenfläche eines Urinals kann in vorteilhafter Weise auch vorgesehen sein, dass unterschiedliche Sprühformen, insbesondere unterschiedliche Sprühkegel oder unterschiedliche Sprühscheiben, einstellbar sind. Insbesondere kann - alternativ oder zusätzlich - auch vorgesehen sein, dass eine asymmetrische Sprühform einstellbar ist. Insbesondere die letztgenannte Ausführungsform trägt der Tatsache Rechnung, dass die Beckenfläche eines Urinals in aller Regel asymmetrisch ausgebildet ist.

In vorteilhafter Weise kann vorgesehen sein, dass die Auslassöffnung direkt oder indirekt an einen Vorratsbehälter für die Flüssigkeit oder zumindest eine Komponente der Flüssigkeit angeschlossen ist und/oder anschließbar ist.

Bei einer vorteilhaften Ausführungsform weist der Einsatz eine Haube auf. Insbesondere kann vorgesehen sein, dass der Einsatz eine Haube aufweist, die einen Aufnahmeraum für einen Reinigungsstein zumindest teilweise umgibt. Die Haube kann vorteilhaft mit Durchgangsöffnungen versehen sein, durch die hindurch Urin an den Reinigungsstein gelangen kann.

Bei einer besonders vorteilhaften Ausführung ist die Auslassöffnung derart ausgebildet und angeordnet, dass die durch die Auslassöffnung ausgebrachte Reinigungs- und/oder Desinfektionsflüssigkeit am Reinigungsstein vorbei ausgebracht wird. Hierdurch ist vorteilhaft erreicht, dass sich der Reinigungsstein nur dann abnutzt, wenn das Urinal wirklich benutzt wird und nicht, wenn eine Zwischenreinigung durchgeführt wird.

Bei einer besonders vorteilhaften Ausführung ist ein Segment der Haube verschiebbar und/oder drehbar angeordnet. Insbesondere kann vorteilhaft vorgesehen sein, dass ein Segment der Haube in einem Bereich erste Durchgangsöffnungen einer ersten Größe und/oder einer ersten Anzahl aufweist und in einem zweiten, vom ersten Bereich verschiedenen Bereich, zweite Durchgangsöffnungen einer zweiten, von der ersten Größe verschiedenen Größe und/oder einer zweiten, von der ersten Anzahl verschiedenen zweiten Anzahl, aufweist, und dass das Segment der Haube derart verschiebbar und/oder drehbar angeordnet ist, dass wahlweise einer der Bereiche zum Benutzer hin ausrichtbar ist. Eine solche Ausführung hat den Vorteil, dass die Geschwindigkeit mit der sich der unter der Haube angeordnete Reinigungsstein verbraucht eingestellt werden kann. Dies dadurch, dass durch die Ausrichtung und/oder Drehstellung eingestellt wird, wie viel Urin durch die Haube zum Reinigungsstein gelangt.

Natürlich kann vorgesehen sein, dass außer dem ersten Bereich und dem zweiten Bereich eine oder mehrere weitere Bereiche mit unterschiedlichen Durchgangsöffnungen in dem Segment vorhanden sind.

Besonders vorteilhaft ist ein Urinal, insbesondere ein Trockenurinal, in dessen Ablauföffnung ein erfindungsgemäßer Einsatz eingesetzt ist, wobei bei dem Urinal ein Vorratsbehälter für eine Flüssigkeit, insbesondere Reinigungs- und/oder Desinfektionsflüssigkeit, vorgesehen ist, die durch die Auslassöffnung ausbringbar ist und der Einsatz direkt oder indirekt an einen Vorratsbehälter für eine Flüssigkeit, insbesondere Reinigungs- und/oder Desinfektionsflüssigkeit, angeschlossen ist.

Bei einer besonders vorteilhaften Ausführung ist vorgesehen, dass ein Anschluss der Auslassöffnung an einen Vorratsbehälter, der im Urinal selbst angeordnet ist, automatisch erfolgt. Hierbei kann vorteilhaft vorgesehen sein, dass das Urinal einerseits und der Einsatz andererseits Anschlusselemente aufweist, die beim Einsetzen des Einsatzes in die Ablauföffnung des Urinals automatisch, insbesondere zwangsgeführt ineinandergreifen.

Bei einem vorteilhaften Urinal ist die Auslassöffnung derart ausgebildet und angeordnet, dass die aus der Auslassöffnung austretende Flüssigkeit weitgehend die gesamte Beckenfläche des Urinals benetzt. Dies kann, wie bereits erwähnt, beispielsweise dadurch realisiert sein, dass Größe und/oder Form der Auslassöffnung und/oder die Winkelausrichtung der Auslassöffnung und/oder die Sprühform an die Geometrie und die Größe des Urinals angepasst sind.

Bei einer besonders vorteilhaften Ausführung ist ein auswechselbarer Vorratsbehälter für die Flüssigkeit oder für eine Komponente der Flüssigkeit vorgesehen. Insbesondere kann der Vorratsbehälter vorteilhaft als Einwegbehälter ausgebildet sein. Eine solche Ausführung hat den besonderen Vorteil, dass der Vorratsbehälter nicht umständlich vom Benutzer wieder befüllt werden muss, sondern dass der Benutzer lediglich einen neuen Vorratsbehälter einzusetzen braucht, wenn der vorherige Vorratsbehälter leer ist.

Bei einer besonderen Ausführung, bei der der Vorratsbehälter besonders einfach einsetzbar ist, weist der Vorratsbehälter eine Verschlussmembran auf, die dazu ausgebildet und angeordnet ist, beim Einfügen des Vorratsbehälters zumindest von einem Saugrohr durchstoßen zu werden. Diese Ausführung hat den besonderen Vorteil, dass der Benutzer den Vorratsbehälter direkt einsetzen kann, ohne vorher einen Verschluss öffnen zu müssen. Darüber hinaus hat eine solche Ausführung den Vorteil, dass die Verschlussmembran erst unmittelbar vor dem Erreichen der Anschlussposition durchstoßen wird, so dass sichergestellt ist, dass vorher keine Reinigungs- und/oder Desinfektionsflüssigkeit verschüttet wird.

Bei einer ganz besonders vorteilhaften Ausführung ist eine Bajonett-Befestigung oder eine Klipp-Befestigung zum vorübergehenden Festlegen eines Vorratsbehälters in einer Anschlussposition vorgesehen.

Bei einer vorteilhaften Ausführung ist der Vorratsbehälter als Einwegbehälter ausgebildet und mit einem Befestigungselement zum vorübergehenden Festlegen in einer Anschlussposition ausgerüstet. Das Befestigungselement ist derart ausgebildet, dass es beim Abnehmen des Vorratsbehälters automatisch mechanisch zerstört wird. Diese Ausführung hat den ganz besonderen Vorteil, dass ein Wiederbefestigen eines einmal entfernten Behälters wirkungsvoll vermieden ist. Auf diese Weise ist insbesondere vermieden, dass ungeeignete und/oder unzulässige Flüssigkeiten in einen bereits einmal eingesetzten und geleerten Vorratsbehälter eingefüllt und diese unzulässige und/oder ungeeignete Flüssigkeit an Stelle der eigentlich vorgesehenen Flüssigkeit in das Urinal ausgebracht wird.

Dieser Aspekt ist besonders wichtig, weil stets sichergestellt sein muss, dass das Urinal vorgeschriebenen Hygieneanforderungen genügt und das keine Flüssigkeiten verwendet werden, die das Urinal beschädigen könnten oder die gesundheitsschädlich sein könnten.

Zum Erleichtern des Einfügens eines Vorratsbehälters in das Urinal kann vorteilhafter Weise eine - vorzugsweise konische - Führung vorgesehen sein. Eine solche Ausführung hat den ganz besonderen Vorteil, dass der Bediener den Vorratsbehälter einfügen kann, ohne die Anschlussposition einsehen zu können. Dies ermöglicht es beispielsweise, den Vorratsbehälter von unten in das Urinal einsetzen zu können, ohne sich auf den Boden legen zu müssen.

Bei einer ganz besonders vorteilhaften Ausführung ist eine Füllstandsanzeige vorgesehen, die eine Information bezüglich des Füllstandes der Reinigungs- und/oder Desinfektionsflüssigkeit in dem Vorratsbehälter anzeigt. Insbesondere kann vorteilhaft eine Füllstandsanzeige vorgesehen sein, die in Abhängigkeit vom Füllstand der Reinigungs- und/oder Desinfektionsflüssigkeit unterschiedlich farbiges Licht ausgibt. Zum Ausgeben des Lichtes können eine oder mehrere Lichtquellen vorgesehen sein, Es bietet sich insbesondere an, ein- oder mehrfarbige Leuchtdioden zu verwenden.

Bei einer besonderen Ausführung wird eine Leuchtdiode verwendet, die in drei Farben, nämlich beispielsweise in rot, gelb und grün leuchten kann. Solange der Vorratsbehälter zumindest bis zur Hälfte gefüllt ist, leuchtet die Lichtquelle grün. Wenn der Vorratsbehälter einen Füllstand zwischen einem Viertel und der Hälfte der Maximalfüllstandshöhe aufweist, leuchtet die Lichtquelle gelb. Sobald der Vorratsbehälter einen Füllstand aufweise, er geringer als ein Viertel der Maximalfüllstandshöhe ist, leuchtet die Lichtquelle rot. Natürlich ist es auch möglich lediglich zwei Faren oder auch mehr als drei Farben zu verwenden. Je nachdem, wie detailliert die Mitteilung über die Füllstandshöhe sein soll.

Bei einer besonders vorteilhaften Ausführung, weist die Füllstandsanzeige zumindest einen Lichtleiter, insbesondere eine Lichtleitfaser auf. Diese Ausführung hat den ganz besonderen Vorteil, dass die Lichtquelle samt ihren elektrischen Anschlüssen außerhalb des Bereiches angeordnet werden kann, der in Gefahr steht, mit Reinigungs- und/oder Desinfektionsflüssigkeit oder mit Urin in Kontakt zu kommen. Bei dieser Ausführung wird vielmehr das von der Lichtquelle bzw. den Lichtquellen imitierte Licht mittels eines Lichtleiters in einen Bereich transportiert, in dem der Benutzer das Licht wahrnehmen kann. Bei diesem Bereich kann es sich sogar um eine Einlauföffnung für Urin oder die Reinigungs- und/oder Desinfektionsflüssigkeit handeln, weil eine Anordnung mit einem Lichtleiter - anders als eine elektrische Anordnung - unempfindlich gegen Flüssigkeit ist. Insbesondere kann es nicht zu einem Kurzschluss kommen.

Bei einer besonderen Ausführung ist ein Zulaufanschluss, insbesondere ein Frischwasseranschluss, für Wasser vorgesehen. Diese Ausführung hat insbesondere den Vorteil, dass in dem Vorratsbehälter beispielsweise ein Konzentrat verwendet werden kann, aus dem durch Zugabe durch Wasser die auszubringende Flüssigkeit gemischt werden kann.

Bei einem vorteilhaften Urinal ist eine Mischvorrichtung vorgesehen, die zur Erzeugung der Flüssigkeit zumindest zwei Komponenten mischt. Insbesondere kann eine Mischvorrichtung vorgesehen sein, die zur Erzeugung der Flüssigkeit zumindest zwei Komponenten mischt, wobei eine Komponente eine Desinfektions- oder Reinigungskomponente ist und wobei eine weitere Komponente Wasser ist.

Bei einem vorteilhaften Urinal ist zum Fördern und/oder Dosieren der Flüssigkeit oder einer Komponente der Flüssigkeit zumindest eine Pumpe, insbesondere eine Dosierpumpe vorgesehen. In vorteilhafter Weise kann die Pumpe beispielsweise als elektrische Schwingkolbenpumpe ausgebildet sein. Eine solche Schwingkolbenpumpe hat den ganz besonderen Vorteil, dass sie günstig und sehr langlebig ist und ein besonders genaues Dosieren ermöglicht.

Bei einer vorteilhaften Ausführung eines erfindungsgemäßen Urinals ist eine Elektronik vorgesehen, die ein Mischungsverhältnis der Flüssigkeit steuert und/oder die ein Mischen von Komponenten der Flüssigkeit steuert und/oder die die Abgabemenge der auf die Beckenfläche abzugebenden Flüssigkeit steuert.

Bei einer vorteilhaften Ausführung eines erfindungsgemäßen Urinals ist eine - vorzugsweise automatisch arbeitende - Zeit- oder Intervallsteuerung für das Ausbringen der Flüssigkeit vorgesehen. Insbesondere kann eine Erfassungsvorrichtung vorgesehen sein, die die Anzahl der Benutzungen des Urinals erfasst, so dass das Abgeben der Flüssigkeit auf die Beckenfläche - vorzugsweise automatisch gesteuert - jeweils nach einer vorgegebenen und/oder vorgebbaren Anzahl von Benutzungen - beispielsweise durch eine elektronische Steuerung - ausgelöst werden kann.

Diese Ausführungsform hat den besonderen Vorteil, dass das Ausbringen ausschließlich nur dann erfolgt, wenn es erforderlich ist. Hierdurch kann insbesondere Reinigungs- und/oder Desinfektionsmittel eingespart werden.

Das Auslösen des Abgebens der Flüssigkeit auf die Beckenfläche erfolgt bei einer vorteilhaften Ausführung automatisch. Beispielsweise kann insbesondere vorgesehen sein, dass das Ausbringen nach der Tageszeit oder nach dem Kalender gesteuert ist. Eine solche Ausführung hat den Vorteil, dass in Zeiten, in denen das Urinal häufiger benutzt wird, ein häufigeres Ausbringen stattfinden kann, während in Zeiten, in denen das Urinal erfahrungsgemäß weniger benutzt wird, das Ausbringen seltener erfolgt.

Für den Fall, dass die im Vorratsbehälter befindliche Flüssigkeit Teilkomponenten beinhaltet, die dazu neigen, sich zu entmischen oder zu verklumpen, kann in vorteilhafter Weise eine Vorrichtung zum Aufrühren oder zum Umpumpen der Flüssigkeit vorgesehen sein. Ein solches Umpumpen kann beispielsweise in der Weise erfolgen, dass Flüssigkeit dem Vorratsbehälter entnommen wird und einer Pumpe zugeführt wird, die die entnommene Flüssigkeit wieder in den Vorratsbehälter zurückpumpt.

Bei einer vorteilhaften Ausführung weist das Urinal einen Grundkörper auf, der einen Hohlraum für zumindest ein Funktionsbauteil und/oder für zumindest einen Vorratsbehälter und/oder für eine Steuerungselektronik und/oder für zumindest eine Pumpe aufweist, wobei der Grundkörper vorzugsweise auch das Becken aufweist. Eine solche Ausführungsform hat den ganz besonderen Vorteil, dass das Urinal einerseits sehr kompakt und andererseits auch sehr robust ausgeführt werden kann. Von besonderem Vorteil ist hierbei, dass der Hohlraum den Komponenten, die in ihm untergebracht sind, besonderen Schutz vor äußeren Einflüssen bietet. Insbesondere sind die im Hohlraum angeordneten Komponenten besonders gut vor Manipulationen geschützt. Darüber hinaus kann ein solches Urinal leicht gereinigt werden, ohne dass die Gefahr besteht, einzelne Komponenten bei einem Reinigungsvorgang zu beschädigen. Vorzugsweise sind die elektronischen Komponenten spritzwassergeschützt angeordnet, da es vorkommen kann, dass das Reinigungspersonal Hochdruckreiniger für die Reinigung benutzt.

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnung.

Es zeigen:
- Fig. 1: Ein Urinal mit einem erfindungsgemäßen Einsatz.
- Fig. 2: Eine Detailansicht eines in ein Urinal eingefügten erfindungsgemäßen Einsatzes.

Figur 1 zeigt ein Urinal 1 mit einer Ablauföffnung 2, in die ein Einsatz 3 eingefügt ist. Der Einsatz 3 weist eine als Düse ausgebildete Auslassöffnung 4 auf, durch die hindurch eine Flüssigkeit 5 auf eine Beckenfläche 6 des Urinals 1 ausgebracht, nämlich aufgesprüht, werden kann. Der Einsatz 3 ist als Einlauf, durch den hindurch Urin ablaufen kann, ausgebildet. Darüber hinaus ist der Einsatz 3 zusätzlich als Geruchsverschluss ausgebildet, durch den hindurch ein in das Becken 22 eingebrachte Urin derart vollständig abläuft, dass das Urinal 1 als Trockenurinal betreibbar ist.

Die Auslassöffnung 4 ist derart ausgebildet und angeordnet, dass die aus der Auslassöffnung 4 austretende Flüssigkeit 5 weitgehend die gesamte Beckenfläche 6 des Urinals 1 benetzt.

Das Urinal 1 weist einen Vorratsbehälter 7 für ein Konzentrat 13 auf. Zum Aufmischen des Konzentrates 13, insbesondere vor einem Ausbringvorgang, ist vorgesehen, diese zu durchmischen. Hierbei wird mittels einer Pumpe 8 Konzentrat 13 aus dem Vorratsbehälter 7 entnommen und - gesteuert von einem Zwei/Drei-Wege-Ventil 9 über eine Rückleitung 10 wieder in den Vorratsbehälter zurückgeführt. Durch dieses ringförmige Umpumpen wird das Konzentrat 13 durchmischt. Das Urinal 1 weist einen Frischwasserzulauf 24 auf. Der Zulauf von Frischwasser wird über ein Zwei/Zwei-Wege-Ventil 11 gesteuert. Mittels einer Mischvorrichtung 12, die sowohl Frischwasser, als auch - bei geeigneter Schaltung des Zwei/Drei-Wege-Ventils 9 - Konzentrat 13 aus dem Vorratsbehälter 7 empfängt, wird die auszubringende Flüssigkeit 5 angemischt und anschließend der Auslassöffnung 4 zugeführt.

Das Urinal 1 weist eine Füllstandsanzeige 14 mit einer Lichtquelle 15 und einem flexiblen Lichtleiter 16 auf. Die Lichtquelle 15 erzeugt Licht, dessen Farbe vom Füllstand des Vorratsbehälters 7 abhängt. Das erzeugte Licht wird mittels des flexiblen Lichtleiters 16 zum Einsatz 3 transportiert. Der Benutzer kann dort sehen, ob der Vorratsbehälter noch hinreichend gefüllt ist. Eine Anzeige unmittelbar am Einsatz ist besonders vorteilhaft, weil dies besonders sicher wahrgenommen wird.

Figur 2 zeigt einen erfindungsgemäßen Einsatz 3 der als Einlauf und als Geruchsverschluss ausgebildet ist. Zum gasdichten Abschließen weist der Einsatz ein Schlauchventil 23 auf. Darüber hinaus ist zwischen dem Einsatz 3 und dem Urinalbecken eine Dichtung vorgesehen.

Darüber hinaus weist der Einsatz ein Sieb 17 auf, auf dem ein Reinigungsstein 18 positionierbar ist. Über dem Reinigungsstein 18 befindet sich eine Haube 19, die den Reinigungsstein teilweise abdeckt. In der Haube 19 ist ein um die Symmetrieachse des Einsatzes drehbares Segment mit Durchlassöffnungen angeordnet, durch die hindurch Urin an den Reinigungsstein gelangen kann. Das Segment 19 weist unterschiedliche Bereiche mit jeweils unterschiedlich großen Durchgangsöffnungen auf. Durch Drehen des Segmentes kann jeweils ein Bereich zum Benutzer hin ausgerichtet werden. Diese Ausführung hat den besonderen Vorteil, dass der Verschleiß des Reinigungssteins dadurch gesteuert werden kann, dass entweder die Öffnungen zum Benutzer hin ausgerichtet werden, durch die viel Urin zum Reinigungsstein gelangen kann.

An der Spitze der Haube 19 ist eine als Ringdüse ausgebildete Auslassöffnung 4 zum Abgeben einer Flüssigkeit, insbesondere einer Reinigungs- und/oder Desinfektionsflüssigkeit auf eine Beckenfläche eines Urinals, in dessen Ablauföffnung der Einsatz 3 eingesetzt ist, angeordnet. Die Auslassöffnung 20 empfängt die abzugebende Flüssigkeit über einen Schlauch 21.

### Bezugszeichenliste

- 1: Urinal
- 2: Ablauföffnung / Einsatz
- 3: Einsatz
- 4: Auslassöffnung
- 5: Flüssigkeit
- 6: Beckenfläche
- 7: Vorratsbehälter
- 8: Pumpe
- 9: Zwei/Drei-Wege-Ventil
- 10: Rückleitung
- 11: Zwei/Zwei-Wege-Ventil
- 12: Mischvorrichtung
- 13: Konzentrat
- 14: Füllstandsanzeige
- 15: Lichtquelle
- 16: Lichtleiter
- 17: Sieb
- 18: Reinigungsstein
- 19: Haube
- 20: Auslassöffnung
- 21: Schlauch
- 22: Becken
- 23: Schlauchventil
- 24: Frischwasserzulauf

## Patentansprüche

1. Verwendung eines Einsatzes (3), der in eine Ablauföffnung (2) eines Urinals (1) einsetzbar ist, wobei der Einsatz (3) zumindest eine Auslassöffnung (4) zum Abgeben einer Flüssigkeit (5) auf eine Beckenfläche (6) eines Urinals (1), in dessen Ablauföffnung (2) der Einsatz (3) eingesetzt ist, aufweist, **dadurch gekennzeichnet, dass** die Flüssigkeit (5) aus der Auslassöffnung (4) auf die Beckenfläche (6) des Urinals (1) verspritzt oder versprüht wird.

2. Verwendung eines Einsatzes (3) nach Anspruch 1, **dadurch gekennzeichnet, dass** der Einsatz (3) einen Geruchsverschluss aufweist oder dass der Einsatz (3) Teil eines Geruchsverschlusses ist.

3. Verwendung eines Einsatzes (3) nach einem der Ansprüche 1 bis 2, **dadurch gekennzeichnet, dass** die Auslassöffnung (4) als Düse oder Ringdüse ausgebildet ist.

4. Verwendung eines Einsatzes (3) nach einem der Ansprüche 1 bis 3, **dadurch gekennzeichnet, dass** die Größe oder die Form der Auslassöffnung (4) einstellbar sind oder dass die Winkelstellung der Auslassöffnung (4) einstellbar ist.

5. Verwendung eines Einsatzes (3) nach einem der Ansprüche 1 bis 4, **dadurch gekennzeichnet, dass** die Auslassöffnung (4) über das Anschlusselement an einen Vorratsbehälter (7) für die Flüssigkeit (5) oder zumindest eine Komponente der Flüssigkeit (5) anschließbar ist.

6. Verwendung eines Einsatzes (3) nach einem der Ansprüche 1 bis 5, **dadurch gekennzeichnet, dass** der Einsatz (3) eine Haube (19) aufweist, die einen Aufnahmeraum für einen Reinigungsstein (18) zumindest teilweise umgibt.

7. Verwendung eines Einsatzes (3) nach Anspruch 6, **dadurch gekennzeichnet, dass** die Auslassöffnung (4) an der Spitze der Haube (19) angeordnet ist.

8. Verwendung eines Einsatzes (3) nach Anspruch 6 oder 7, **dadurch gekennzeichnet, dass** ein Segment der Haube (19) verschiebbar oder drehbar angeordnet ist.

9. Verwendung eines Einsatzes (3) nach einem dem vorhergehenden Ansprüche, **dadurch gekennzeichnet, dass** die Auslassöffnung (4) derart ausgebildet und angeordnet ist, dass die aus der Auslassöffnung (4) austretende Flüssigkeit (5) weitgehend die gesamte Beckenfläche (6) des Urinals (1) benetzt.

10. Urinal (1), insbesondere als Trockenurinal betreibbares Urinal (1), mit einer Ablauföffnung (2) in Kombination mit einem Einsatz (3), der in die Ablauföffnung (2) eingesetzt ist, **dadurch gekennzeichnet, dass** der Einsatz (3) zumindest eine Auslassöffnung (4) zum Abgeben einer Flüssigkeit auf eine Beckenfläche des Urinals (1) aufweist, wobei der Einsatz (3) direkt oder indirekt an einen Vorratsbehälter (7) für eine Flüssigkeit angeschlossen ist, die durch die Auslassöffnung (4) verspritzbar oder versprühbar ist.

11. Urinal (1) nach Anspruch 10, **dadurch gekennzeichnet, dass** die Auslassöffnung (4) derart ausgebildet und angeordnet ist, dass die aus der Auslassöffnung (4) austretende Flüssigkeit (5) weitgehend die gesamte Beckenfläche (6) des Urinals (1) benetzt.

12. Urinal (1) nach einem der Ansprüche 10 bis 11, **dadurch gekennzeichnet, dass** zumindest ein Vorratsbehälter (7) für die Flüssigkeit (5) oder für eine Komponente der Flüssigkeit (5) auswechselbar in das Urinal (1) eingesetzt ist.

13. Urinal (1) nach einem der Ansprüche 10 bis 12, **dadurch gekennzeichnet, dass** der Vorratsbehälter (7) als Einwegbehälter ausgebildet ist.

14. Urinal (1) nach einem der Ansprüche 10 oder 13, **dadurch gekennzeichnet, dass** der Vorratsbehälter (7) eine Verschlussmembran aufweist, die dazu ausgebildet ist, beim Einfügen des Vorratsbehälters (7) zumindest von einem Saugrohr durchstoßen zu werden.

15. Urinal (1) nach einem der Ansprüche 10 bis 14, **dadurch gekennzeichnet, dass** eine Bajonettbefestigung oder eine Clipsbefestigung zum vorübergehenden Festlegen eines Vorratsbehälters (7) in einer Anschlussposition vorgesehen ist.

16. Urinal (1) nach einem der Ansprüche 10 bis 15, **dadurch gekennzeichnet, dass** der Vorratsbehälter (7) als Einwegbehälter ausgebildet ist und ein Befestigungselement zum vorübergehenden Festlegen in einer Anschlussposition aufweist, wobei das Befestigungselement derart ausgebildet ist, dass es beim Abnehmen des Vorratsbehälters (7) automatisch mechanisch zerstört wird.

17. Urinal (1) nach einem der Ansprüche 10 bis 16, **dadurch gekennzeichnet, dass** eine Füllstandsanzeige (14) vorgesehen ist, die eine Information, insbesondere als unterschiedlich farbiges Licht, bezüglich des Füllstandes der Reinigungs- oder Desinfektionsflüssigkeit in dem Vorratsbehälter (7) anzeigt.

18. Urinal (1) nach Anspruch 17, **dadurch gekennzeichnet, dass** die Füllstandsanzeige (14) zumindest einen Lichtleiter (16), insbesondere eine Lichtleitfaser, aufweist.

19. Urinal (1) nach einem der Ansprüche 10 bis 18, **dadurch gekennzeichnet, dass** ein Zulaufanschluss, insbesondere ein Frischwasseranschluss, für Wasser vorgesehen ist.

20. Urinal (1) nach einem der Ansprüche 10 bis 19, **dadurch gekennzeichnet, dass** eine Mischvorrichtung (12) vorgesehen ist, die zur Erzeugung der Flüssigkeit (5) zumindest zwei Komponenten mischt, wobei eine Komponente eine Desinfektions- oder Reinigungskomponente ist und wobei eine weitere Komponente Wasser ist.

21. Urinal (1) nach einem der Ansprüche 10 bis 20, **dadurch gekennzeichnet, dass** zumindest eine Pumpe (8), insbesondere eine Dosierpumpe oder eine elektrische Schwingkolbenpumpe, zum Fördern oder Dosieren der Flüssigkeit (5) oder einer Komponente der Flüssigkeit (5) vorgesehen ist.

22. Urinal (1) nach einem der Ansprüche 10 bis 21, **dadurch gekennzeichnet, dass** eine Elektronik vorgesehen ist, die ein Mischen von Komponenten der Flüssigkeit (5) steuert oder die die Abgabemenge der auf die Beckenfläche (6) abzugebenden Flüssigkeit (5) steuert.

23. Urinal (1) nach einem der Ansprüche 10 bis 22, **dadurch gekennzeichnet, dass** eine, vorzugsweise automatische, Zeit- oder Intervallsteuerung für das Ausbringen der Flüssigkeit (5) vorgesehen ist.

24. Urinal (1) nach einem der Ansprüche 10 bis 23, **dadurch gekennzeichnet, dass** eine Erfassungsvorrichtung mit einem Sensor, wie einem Bewegungsmelder, vorgesehen ist, die die Anzahl der Benutzungen des Urinals (1) erfasst und dass eine Steuerung jeweils nach einer vorgegeben oder vorgebbaren Anzahl von Benutzungen das Abgeben der Flüssigkeit (5) auf die Beckenfläche (6) auslöst.

25. Urinal (1) nach einem der Ansprüche 10 bis 24, **dadurch gekennzeichnet, dass** das Urinal (1) einen Grundkörper aufweist, der einen Hohlraum für zumindest einen Vorratsbehälter (7) oder für eine Steuerungselektronik oder für zumindest eine Pumpe (8) aufweist, wobei der Grundkörper auch das Becken (6) aufweist.

26. Verwendung eines Einsatzes (3) nach einem der Ansprüche 1 bis 9 oder ein Urinal (1) nach einem der Ansprüche 10 bis 25, **dadurch gekennzeichnet, dass** die Flüssigkeit eine Reinigungs- oder Desinfektionsflüssigkeit ist.

## Claims

1. Use of an insert (3) that can be inserted into a drainage opening (2) of a urinal (1), whereby the insert (3) has at least one outlet opening (4) for applying, a liquid (5) onto the surface (6) of the bowl of a urinal (1) into whose drainage opening (2) the insert (3) has been inserted, **characterized in that** the liquid (5) is sprayed or squirted out of the outlet opening (4) onto the surface (6) of the bowl of a urinal (1).

2. Use of an insert (3) according to claim 1, **characterized in that** the insert (3) has an odor trap or **in that** the insert (3) is part of an odor trap.

3. Use of an insert (3) according to claim 1 or 2, **characterized in that** the outlet opening (4) is configured as a nozzle or **in that** the outlet opening (4) is configured as a ring nozzle.

4. Use of an insert (3) according to one of the claims 1 to 3, **characterized in that** the size or the shape of the outlet opening (4) can be adjusted or **in that** the angular position of the outlet opening (4) can be adjusted.

5. Use of an insert (3) according to one of the claims 1 to 4 **characterized in that** the outlet opening (4) can be connected via a connection element to a reservoir (7) for the liquid (5) or for at least one component of the liquid (5).

6. Use of an inset (3) according to one of the claims 1 to 5, **characterized in that** the insert (3) has a hood (19) which at least partially surrounds a compartment for a disinfectant cube (18).

7. Use of an insert (3) according to claim 6 **characterized in that** the outlet opening (4) is arranged at the tip of the hood (19).

8. Use of an insert (3) according to claim 6 or 7 **characterized in that** a segment of the hood (19) is arranged so that it can be moved or rotated.

9. Use of an insert (3) according to one of the claims 1 to 8, **characterized in that** the outlet opening (4) is configured and arranged in such a way that the liquid (5) coming out of the outlet opening (4) wets virtually the entire surface (6) of the bowl of the urinal (1).

10. A urinal (1), especially a urinal (1) that can be operated as a dry urinal, having a drainage opening (2) in combination with an insert (3) which is inserted into the drainage opening (2), **characterized in that** the insert (3) has at least one outlet opening (4) for applying a liquid (5) onto the surface (6) of the bowl of a urinal (1) whereby the insert (3) is connected directly or indirectly to a reservoir (7) for a liquid that can be sprayed or squirted applied through the outlet opening (4).

11. The urinal (1) according to claim 10, **characterized in that** the outlet opening (4) is configured and arranged in such a way that the liquid (5) coming out of the outlet opening (4) wets virtually the entire surface (6) of the bowl of the urinal (1).

12. The urinal (1) according to one of claims 10 to 11, **characterized in that** at least one reservoir (7) for the liquid (5) for a component of the liquid (5) is replaceably inserted into the urinal (1).

13. The urinal (1) according to one of the claims 10 to 12 **characterized in that** the reservoir (7) is configured as a disposable container.

14. The urinal (1) according to one of the claims 10 to 13 **characterized in that** the reservoir (7) has a sealing membrane that is configured so that it is punctured by at least one suction tube when the reservoir (7) is put in place.

15. The urinal (1) according to one of the claims 10 to 14 **characterized in that** a bayonet catch or a clip fastener is provided to temporarily secure a reservoir (7) in a connection position.

16. The urinal (1) according to one of the claims 10 to 15 **characterized in that** the reservoir (7) is configured as a disposable container and it has a fastening element to temporarily secure it in a connection position, whereby the fastening element is configured in such a way that it is automatically mechanically destroyed when the reservoir (7) is removed.

17. The urinal (1) according to one of the claims 10 to 16 **characterized in that** a filling level display (14) is provided that displays information, especially as light of different colors, due to the filling level of the cleaning or disinfectant liquid in the reservoir (7).

18. The urinal (1) according to claim 17, **characterized in that** the filling level display (14) has at least one optical waveguide (16), especially an optical fiber.

19. The urinal (1) according to one of claims 10 to 18, **characterized in that** an inlet connection, especially a fresh water connection, is provided for water.

20. The urinal (1) according to one of claims 10 to 19, **characterized in that** a mixing device (12) is provided that mixes at least two components in order to create the liquid (5), whereby one component is a cleaning and/or disinfectant liquid while another component is water.

21. The urinal (1) according to one of claims 10 to 20, **characterized in that** at least one pump (8), especially a metering pump and/or a preferably electronic oscillating piston pump, is provided in order to convey or meter the liquid (5) or a component of the liquid (5).

22. The urinal (1) according to one of claims 10 to 21, **characterized in that** an electronic unit is provided which controls the mixing of components of the liquid (5) or which controls the amount of the liquid (5) that is to be applied onto the surface (6) of the bowl.

23. A urinal (1) according to one of claims 10 to 22, **characterized in that** a preferably automatic time or interval control for the application of the liquid (5) is provided.

24. A urinal (1) according to one of the claims 10 to 23 **characterized in that** a detection device with a sensor such as a motion sensor is provided that detects the number of uses of the urinal (1), and **in that** an electronic control unit triggers the application of the liquid (5) onto the surface (6) of the bowl after a prescribed or prescribable number of uses.

25. A urinal (1) according to one of claims 10 to 24, **characterized in that** the urinal (1) comprises a base body that has a cavity for at least one reservoir (7) or for an electronic control unit or for at least one pump (8), whereby the base body also comprises the bowl (6).

26. Use of an insert (3) according to one of the claims 1 to 9 or an urinal (1) according to one of the claims 10 to 25 **characterized in that** the liquid is a cleaning or disinfectant liquid.

## Revendications

1. Utilisation d'un insert (3) qui peut être inséré dans une ouverture d'écoulement (2) d'un urinoir (1), l'insert (3) présentant au moins une ouverture de sortie (4) pour distribuer un liquide (5) sur une surface de cuvette (6) d'un urinoir (1), dans l'ouverture d'écoulement (2) duquel est inséré l'insert (3), **caractérisée en ce que** le liquide (5) est pulvérisé ou giclé hors de l'ouverture de sortie (4) sur la surface de cuvette (6) de l'urinoir (1).

2. Utilisation d'un insert (3) selon la revendication 1, **caractérisée en ce que** l'insert (3) présente un coupe-odeur ou **en ce que** l'insert (3) fait partie d'un coupe-odeur.

3. Utilisation d'un insert (3) selon la revendication 1 ou 2, **caractérisée en ce que** l'ouverture de sortie (4) est réalisée sous forme de buse ou de buse annulaire.

4. Utilisation d'un insert (3) selon l'une quelconque des revendications 1 à 3, **caractérisée en ce que** la taille ou la forme de l'ouverture de sortie (4) sont ajustables ou **en ce que** la position angulaire de l'ouverture de sortie (4) est ajustable.

5. Utilisation d'un insert (3) selon l'une quelconque des revendications 1 à 4, **caractérisée en ce que** l'ouverture de sortie (4) peut être raccordée par le biais de l'élément de raccord à un réservoir (7) pour le liquide (5) ou pour au moins un composant du liquide (5).

6. Utilisation d'un insert (3) selon l'une quelconque des revendications 1 à 5, **caractérisée en ce que** l'insert (3) présente un capot (19) qui entoure au moins en partie un espace de réception pour une pierre de nettoyage (18).

7. Utilisation d'un insert (3) selon la revendication 6, **caractérisée en ce que** l'ouverture de sortie (4) est disposée à la pointe du capot (19).

8. Utilisation d'un insert (3) selon la revendication 6 ou 7, **caractérisée en ce qu'**un segment du capot (19) est disposé de manière déplaçable ou rotative.

9. Utilisation d'un insert (3) selon l'une quelconque des revendications précédentes, **caractérisée en ce que** l'ouverture de sortie (4) est réalisée et disposée de telle sorte que le liquide (5) sortant de l'ouverture de sortie (4) mouille essentiellement toute la surface de cuvette (6) de l'urinoir (1).

10. Urinoir (1), en particulier urinoir (1) pouvant fonctionner en tant qu'urinoir sec, comprenant une ouverture d'écoulement (2) en combinaison avec un insert (3) qui est inséré dans l'ouverture d'écoulement (2), **caractérisé en ce que** l'insert (3) présente au moins une ouverture de sortie (4) pour distribuer un liquide sur une surface de cuvette de l'urinoir (1), l'insert (3) étant raccordé directement ou indirectement à un réservoir (7) pour un liquide, qui peut être pulvérisé ou giclé à travers l'ouverture de sortie (4).

11. Urinoir (1) selon la revendication 10, **caractérisé en ce que** l'ouverture de sortie (4) est réalisée et disposée de telle sorte que le liquide (5) sortant de l'ouverture de sortie (4) mouille essentiellement toute la surface de cuvette (6) de l'urinoir (1).

12. Urinoir (1) selon l'une quelconque des revendications 10 à 11, **caractérisé en ce qu'**au moins un réservoir (7) pour le liquide (5) ou pour un composant du liquide (5) est inséré de manière remplaçable dans l'urinoir (1).

13. Urinoir (1) selon l'une quelconque des revendications 10 à 12, **caractérisé en ce que** le réservoir (7) est réalisé sous forme de récipient jetable.

14. Urinoir (1) selon l'une quelconque des revendications 10 ou 13, **caractérisé en ce que** le réservoir (7) présente une membrane de fermeture qui est réalisée de manière à être percée au moins par un tube d'aspiration lors de l'insertion du réservoir (7).

15. Urinoir (1) selon l'une quelconque des revendications 10 à 14, **caractérisé en ce qu'**il est prévu une fixation à baïonnette ou une fixation par enclipsage pour fixer temporairement un réservoir (7) dans une position de raccordement.

16. Urinoir (1) selon l'une quelconque des revendications 10 à 15, **caractérisé en ce que** le réservoir (7) est réalisé sous forme de récipient jetable et présente un élément de fixation pour la fixation temporaire dans une position de raccordement, l'élément de fixation étant réalisé de telle sorte qu'il soit détruit mécaniquement automatiquement lors de l'enlèvement du réservoir (7).

17. Urinoir (1) selon l'une quelconque des revendications 10 à 16, **caractérisé en ce qu'**un indicateur de niveau (14) est prévu, lequel indique une information, en particulier sous forme de lumière de différentes couleurs, concernant le niveau de remplissage du liquide de nettoyage ou de désinfection dans le réservoir (7).

18. Urinoir (1) selon la revendication 17, **caractérisé en ce que** l'indicateur de niveau (14) présente au moins un guide de lumière (16), en particulier une fibre optique.

19. Urinoir (1) selon l'une quelconque des revendications 10 à 18, **caractérisé en ce qu'**un raccord d'amenée d'eau, en particulier un raccord d'eau fraîche, est prévu.

20. Urinoir (1) selon l'une quelconque des revendications 10 à 19, **caractérisé en ce qu'**il est prévu un dispositif de mélange (12) qui mélange au moins deux composants pour produire le liquide (5), un composant étant un composant de désinfection ou de nettoyage et un autre composant étant de l'eau.

21. Urinoir (1) selon l'une quelconque des revendications 10 à 20, **caractérisé en ce qu'**au moins une pompe (8), en particulier une pompe de dosage ou une pompe à piston oscillant électrique, est prévue pour refouler ou doser le liquide (5) ou un composant du liquide (5).

22. Urinoir (1) selon l'une quelconque des revendications 10 à 21, **caractérisé en ce qu'**il est prévu un système électronique, qui commande un mélange de composants du liquide (5) ou qui commande la quantité de distribution du liquide (5) à distribuer sur la surface de cuvette (6).

23. Urinoir (1) selon l'une quelconque des revendications 10 à 22, **caractérisé en ce qu'**une commande temporelle ou à intervalle, de préférence automatique, pour la distribution du liquide (5) est prévue.

24. Urinoir (1) selon l'une quelconque des revendications 10 à 23, **caractérisé en ce qu'**un dispositif de détection avec un capteur, tel qu'un détecteur de mouvement, est prévu, lequel détecte le nombre d'utilisations de l'urinoir (1), et **en ce qu'**une commande déclenche à chaque fois après un nombre prédéfini ou prédéfinissable d'utilisations la distribution du liquide (5) sur la surface de cuvette (6).

25. Urinoir (1) selon l'une quelconque des revendications 10 à 24, **caractérisé en ce que** l'urinoir (1) présente un corps de base qui présente une cavité pour au moins un réservoir (7) ou pour une électronique de commande ou pour au moins une pompe (8), le corps de base présentant également la cuvette (6).

26. Utilisation d'un insert (3) selon l'une quelconque des revendications 1 à 9 ou urinoir (1) selon l'une quelconque des revendications 10 à 25, **caractérisée en ce que** le liquide est un liquide de nettoyage ou de désinfection.
